# EUROPÄISCHE PATENTANMELDUNG

(11) **EP 0 226 776 A2**
(43) Veröffentlichungstag der Anmeldung: **01.07.1987**
(21) Anmeldenummer: 86115394.8
(22) Anmeldetag: 06.11.1986
(51) Int. Cl.: E04H 7/30, B25B 27/14, B65D 90/08

(54) **Verfahren zum Herstellen von Grossraumbehältern sowie dazu verwendbare Einzelsegmente und Ausrichtwerkzeug zum Ausrichten derselben**

(30) Priorität: 03.12.1985 DE 3542709
(71) Anmelder: Jansens & Dieperink B.V., NL-1505 HE Zaandam (NL)
(72) Erfinder: Fons, Gerrit, NL-1505 HE Zaandam (NL)

(57) **Zusammenfassung**

Der Zusammenbau von Einzelsegmenten (2a-2b) zu Großraumbehältern wird dadurch erleichtert, daß am Rand der Einzelsegmente abstehende Stützteile (9a-9b) mit Aussparungen (14a-14b) versehen sind, in welche ein Ausrichtwerkzeug (16) eingreifbar ist, von dem ein Anlageorgan (20) sich zum Ausrichten des einen Einzelsegments (2a) in Bezug zum Nachbarelement (2b), das längs seines Randes in Anlage an den Rand des erstgenannten Einzelsegments (2a) gebracht ist, an eine Oberfläche (30) des benachbarten Einzelsegments (2) anlegt, um dann durch eine Schwenk- bzw. Hebelbewegung mit dem Anlageorgan (20) an der Oberfläche (30) des benachbarten Einzelsegments (2a-2b) entlangzugleiten bzw. abzurollen, wobei gleichzeitig die beiden Ränder in eine ausgerichtete, übereinstimmende bzw. fluchtende Lage gebracht werden.

## Beschreibung

Die Erfindung bezieht sich auf ein Verfahren zur Herstellung von Großraumbehältern z.B. Silos, Mischbehälter, Speicherbehälter, Tanks und dergl. aus vorgefertigten Einzelsegmenten sowie auf ein solches Einzelsegment und ein Ausrichtwerkzeug zum Ausrichten benachbarter Einzelsegmente bei deren Zusammenbau bzw. Montage.

Großraumbehälter werden seit vielen Jahren in zunehmendem Maße verwendet, um beispielsweise Zement an einer Baustelle verfügbar zu haben, Rohstoffe oder Zwischenprodukte für die Herstellung von Kunststoffen zu speichern oder Flüssigkeiten in großen Mengen an Vorrat zu halten. Dabei weisen solche Großraumbehälter erhebliche Ausmaße, beispielsweise zwischen 10 und 40 m Bauhöhe bei einigen Metern Durchmesser auf. Dabei besteht das Problem, solche ausladende Großraumbehälter auf schnelle und kostensparende Weise von der Fertigungsstätte zum Einsatzort zu transportieren.

Eine Art, dieses Problem zu lösen, besteht darin, daß nach der DE-OS 21 59 602 die Großraumbehälter mit leicht konischen Hauptteilen ausgebildet sind, die beim Transport ineinander geschachtelt werden können, so daß eine Vielzahl solcher gestapelter Haupt-Behälterteile ohne allzugroßen Transport-Raumbedarf transportiert werden kann.

Eine andere Art, dieses Problem zu lösen, besteht darin, daß Einzelsegmente für den Großraumbehälter in der Fertigungsstätte vorgefertigt und zum Einsatzort transportiert und erst dort zum fertigen Großraumbehälter montiert werden. Dabei ist es bekannt (US-PS 3 292 324), im Querschnitt quadratische Behälter dadurch am Einsatzort zusammenzubauen, daß innerhalb der Behälter längsverlaufende Winkeleisen angeordnet sind, an die ebene Platten angeschraubt werden, während die zur Behälterachse querverlaufenden Ränder dieser Platten mit Winkeleisen versehen oder selbst nach außen abgewinkelt sind, so daß jeweils mehrere solcher Einzelsegmente aneinander angebaut werden können. Nach diesem Prinzip ist es auch bekannt (US-PS 4 040 218, FR-PS 1 000 784 und IT-PS 555 940), im Querschnitt etwa zylinderförmige Silos dadurch zusammenzubauen, daß ringförmige Zylinderteile unter Einfügung von Stirnflanschen aneinander gefügt und miteinander verschraubt werden. Dabei ist es auch bekannt, solche ringförmigen Behälterteile in sich in einzelne Ringsegmente aufzuteilen und durch Verbinden überlappt oder mit Stoß zu den Ringteilen zusammenzusetzen. Solche Einzelsegmente weisen einen Wandteil, der einem Wandbereich des Behälters entspricht, und mindestens einen von diesem Wandteil am Rand abstehenden Stützteil auf, der nicht nur den Wandteil versteift, sondern auch zum Verbinden benachbarter Einzelsegmente mittels eines Verbindungsmittels, beispielsweise mittels Schrauben, verwendet wird.

Es hat sich jedoch gezeigt, daß das Montieren solcher Einzelsegmente an der Baustelle zu großen Problemen führt, da die Einzelsegmente selbst schon verhältnismäßig schwer sind. Das Ausrichten der Einzelsegmente zueinander bereitet jedoch dann noch größere Schwierigkeiten, wenn bereits einige Einzelsegmente zusammengesetzt sind, dann aber mit einer Reihe anderer Einzelsegmente verbunden werden sollen. Da die Einzelsegmente vorgefertigt sind, kommt es darauf an, daß sie beim Zusammenbau auch in die vorgesehene gegeneinander bzw. in bezug zueinander ausgerichtete Lage gelangen, ehe die Verbindung derselben stattfindet, zumal auch die Abdichtung des Großraumbehälters nach außen von dieser Ausrichtung größtenteils abhängt.

Die Erfindung liegt daher die Aufgabe zugrunde, das Montieren der Einzelsegmente zum Großraumbehälter oder zumindest zu Teilen desselben zu vereinfachen, um dadurch Montagezeit und Montagekosten zu vermindern.

Die Erfindung besteht darin, daß die Einzelsegmente mit solchen Stützteilen aneinander gefügt werden, die mindestens eine von außen zugängige Aussparung, insbesondere an derjenigen Seite der Stützteile aufweisen, welche dem benachbarten Einzelsegment, mit dem es zu verbinden ist, abgewandt ist. Anschließend wird ein Ausrichtwerkzeug mit einem Halteorgan in die Aussparung des einen Einzelsegments eingesetzt, insbesondere eingehakt und eingerastet, und mit einem Anlageorgan an das benachbarte angefügte Einzelsegment angelegt. Schließlich wird das Ausrichtwerkzeug bis zur Ausrichtung der aneinandergefügten Einzelsegmente unter Entlanggleiten bzw. Abwälzen oder Abrollen an einer Oberfläche des benachbarten Einzelsegments, dieses in bezug zum anderen Einzelsegment ausrichtend, verschwenkt.

Zur Durchführung dieses Verfahrens empfiehlt sich die Verwendung eines Ausrichtwerkzeugs nach einer weiteren Ausbildung der Erfindung, das ein Halteorgan zum Einsetzen in eine Aussparung eines Stützteils des einen Einzelsegments und ein Anlageorgan zum Anlegen an der Oberfläche eines benachbarten Einzelsegments in einer solchen Anordnung aufweist, daß mindestens das Anlageorgan in bezug zur Aussparung schwenkbar ist, um hierdurch das eine Einzelsegment in bezug zum anderen vor allem unter Anwendung von Hebelkräften in die ausgerichtete Lage zu verschieben.

Dabei empfiehlt es sich, wenn das Einzelsegment nach einer weiteren Ausbildung der Erfindung mindestens ein am Rand befindlicher Stützteil eine Aussparung aufweist, welche von derjenigen Seite zugängig ist, die dem Rand abgewandt ist und sich insbesondere längs des gesamten Randes des Stützteils hinzieht. Dabei empfiehlt es sich, wenn als Stützteil ein stranggepreßter Profilstab verwendet wird, der mit dem insbesondere aus dünnwandigerem Blech bestehenden Wandteil verschweißt ist.

Sofern die Erfindung bei im wesentlichen zylindrischen oder leicht konischen Großraumbehältern Anwendung findet, ohne darauf beschränkt zu sein, da auch rechteck-förmige Großraumbehälter gemäß der Erfindung hergestellt werden können, empfiehlt sich, wenn der stranggepreßte als Profilstab ausgebildete Stützteil gebogen und dann mit dem Blech verschweißt wird, so daß die hieraus vorgefertigten Einzelsegmente Teile eines Ringes bzw. Ringsegmentes sind, welche an den Stirnseiten des Ringes die Stützteile aufweisen. Darüber hinaus empfiehlt es sich, auch die anderen Ränder, welche zwischen den Stirnseiten dieser Ringsegmente verlaufen, mit solchen Stützteilen zu versehen, um auch die Einzelsegmente eines Ringes selbst in entsprechender Weise zueinander auszurichten und miteinander zu verbinden. Das Verbinden kann durch Verschrauben, Verschweißen und/oder mittels Klemmvorrichtungen erfolgen.

Weitere Ausbildungen der Erfindung sind in Unteransprüchen beansprucht und werden in der folgenden Figurenbeschreibung anhand von Beispielen erläutert. Dabei zeigen:
Fig. 1 eine schematische Außenansicht auf einen Teil eines senkrecht stehenden siloartigen Behälters;
Fig. 2 einen Teilschnitt A-A von Fig. 1 von oben;
Fig. 3 einen vergrößerten Teilausschnitt der Stelle B von Fig. 1;
Fig. 4 und 5 schematische Ansichten eines Ausrichtwerkzeuges aus zwei um 90° zueinander verschwenkten Ansichten;
Fig. 6 und 7 zweierlei Stellungen zweier benachbarter Einzelsegmente und zwar nach Fig. 6 in der noch nicht ausgerichteten Lage und in Fig. 7 in der unter Verwendung des Ausrichtwerkzeuges ausgerichteten Lage vor dem Verbinden der benachbarten Einzelsegmente miteinander;
Fig. 8 eine etwa der Fig. 3 entsprechende Teilansicht nach einer anderen Ausbildung der Erfindung;

Gemäß Fig. 1 ist der als Behälter dienende Silo 1 aus einer Anzahl von Einzelsegmenten 2 zusammengesetzt, welche etagenförmige Ringe bilden, wobei jeder Ring gemäß Fig. 2 aus vier Einzelsegmenten 2 zusammengebaut ist. Auf den zylinderförmigen Hauptteil des Silos 1, der aus fünf solchen Ring-Etagen besteht, ist eine Abdeckung aufgesetzt, die mit einer Füllöffnung 3 sowie einem weiteren Füll- und/oder Entlüftungsrohr 4 versehen ist, durch die das Füllgut eingefüllt werden können. Der Silohauptteil ist auf einen aus U-Profil zusammengesetzten Stützring 5 aufgesetzt, der sich auf Stützfüßen 6 abstützt. Darüber hinaus ist der Silohauptteil mit einem sich nach unten verjüngenden Auslauftrichter 7 verschweißt.

Die Einzelsegmente 2 bestehen aus einem Wandteil 8, beispielsweise verhältnismäßig dünnwandigem Aluminiumblech, sowie Stützteilen 9, welche in Form von nach außen abstehenden Flanschen ausgebildet sind und Durchbrechungen 10 aufweisen, durch die Schrauben als Verbindungsmittel 12 gesteckt werden können, um die Einzelsegmente 2 nach ihrer Ausrichtung in bezug zueinander fest miteinander verbinden zu können.

Gemäß Fig. 1 und 2 weisen die Wandteile 8 der Einzelsegmente 2 in Längsrichtung LR des Silos 1 verlaufende geradlinige Stützteile 9 sowie quer dazu gerichtete, dem zylindrischen Umfang des Silos 1 folgende Stützteile 9 auf.

Dies wird deutlicher aus Fig. 3 ersichtlich: Bei diesem Ausführungsbeispiel sind zwei Einzelsegmente, nämlich das obere Einzelsegment 2a und das untere Einzelsegment 2b bereits miteinander in der ausgerichteten Lage verbunden. Dabei ist der Wandteil 8a des oberen Einzelsegments 2a mit dem ringförmigen Stützteil 9a längs der Schweißstelle 11a und der ebenfalls nach außen radial abstehende Stützteil 9b des unteren Einzelsegments 2b mit dessen Wandteil 8b längs der ringförmien Schweißraupe 11b verschweißt. Entsprechend sind auch die in Längsrichtung LR verlaufenden Stützteile 9aʹ und 9bʹ längs der Wandteile 8a, 8b an dessen Außenseite angeschweißt. Durch die Durchbrechungen 10 in den Stützteilen 9a, 9b ist ein Verbindungsbolzen 12 gesteckt. Nach Festschrauben der Mutter 13 sind die beiden Einzelsegmente 2a und 2b übereinander miteinander festgeschraubt. Die Aussparungen 14a und 14b dienen, wie im folgenden noch geschildert wird, zum Ausrichten der beiden Einzelsegmente 2a, 2b in bezug zueinander. Nach dem Verbinden ist es möglich, die beiden Wandteile 8a, 8b in der ausgerichteten Lage an deren Stoßstelle zu verschweißen, wozu innenseitig eine Schweißraupe 15 gezogen werden kann.

Gemäß Figuren 4 und 5 weist das dort schematisch abgebildete Ausrichtewerkzeug 16 einen Träger 17 auf, der mit einem Handgriff 18 fest durch Schweißen verbunden ist. Am Ende des Armes 17a des Trägers 17 befindet sich ein Lager 19 zur Lagerung von 2 Rollen, welche als Anlageorgane 20 dienen. Das Halteorgan 21 ist in Form eines Hakens ausgebildet, welcher in bezug zum Träger 17 um die Achse 22 in Pfeilrichtung schwenkbar ist. Dabei empfiehlt es sich, den Winkelα zwischen dem abgewinkelten Hakenteil 23 und dem sich zum Schwenklager 22 erstreckenden Arm 24 zwischen etwa 60 und 80° zu wählen. Der Durchmesser der Wellen 25 des Lagers 19 beträgt bei diesem Beispiel 16 mm, während der Außendurchmesser des als Rolle bzw. Wälzkörper ausgebildeten Anlageorgans 20 etwa zwischen 30 und 50 mm be trägt.

In Fig. 6 ist die zwar aufeinandergesetzte, aber noch nicht in bezug zueinander fluchtend ausgerichtete Stellung der beiden benachbarten Einzelsegmente 2a und 2b schematisch gezeigt. Dabei geht es darum, das obere Einzelsegment 2a in Pfeilrichtung V nach vorn so weit zu schieben bzw. ziehen, daß die beiden Durchbrechungen 10a und 10b miteinander fluchten. Zu diesem Zweck wird in die nach unten offene Aussparung 14b der abgewinkelte Hakenteil des Halteorgans 23 eingesteckt. Da auch die Aussparung 14b unter dem in Fig. 7 dargestellten Winkelβ zwischen etwa 60 und 80° in bezug zur Längsrichtung bzw. Vertikalen bei diesem Beispiel geneigt ist, wird dafür gesorgt, daß das Halteorgan 23 bei Anlegen des Anlageorgans 20 an die äußere Oberfläche 30 des Wandteils 8a des oberen Einzelsegments 2a und bei dessen Abwälzen in Pfeilrichtung U nach unten nicht aus der Aussparung 14b herausrutscht. Statt dessen verbleibt das Halteorgan 23 mit dem sich zum Schwenklager 22 erstreckenden Arm 24 in der in Fig. 6 gezeigten Lage, während durch Hochziehen bzw. Hochschwenken des Handgriffs 18 in Pfeilrichtung H sich der Winkel γ zwischen dem Arm 24 des Halteorgans 23 und dem Träger 17 verkleinert. Diese Winkelverkleinerung führt dazu, daß das rollenförmige Anlageorgan 20 sich längs der äußeren Oberfläche 30 des oberen Einzelsegments 2a durch Abwälzen in Pfeilrichtung U nach unten bewegt, während gleichzeitig dieses obere Einzelsegment 2a in Pfeilrichtung V so weit nach vorn geschoben wird, bis die beiden Durchbrechungen 10a und 10b gemäß Fig. 7 miteinander fluchten. In dieser ausgerichteten Lage kann das Verbindungsmittel 12 durch die Durchbrechungen 10a und 10b gesteckt und können beide Einzelsegmente 2a und 2b miteinander verbunden und falls gewünscht auch an der Verbindungs- bzw. Stoßstelle miteinander verschweißt werden, worauf das Ausrichtwerkzeug 16 abgenommen wird. Wichtig ist, daß beim Ausrichten das Halteorgan 23 nicht aus der Aussparung 14b des Stützteils 9b herausrutscht. Es ist deshalb wichtig, daß diese Aussparung 14b sich in dieser Lage nach unten, d.h. entgegengesetzt zu dem Stirnrand 26 des unteren Einzelsegments 2b, d.h. in einer zum benachbarten Einzelsegment 2a abgewandten Richtung hin öffnet.

In Fig. 8 ist eine andere Alternative im bereits verbundenen Zustand der beiden Einzelsegmente 2a und 2b gezeigt. Dabei sind die flanschartig unter einem Winkel von 90° zur Längserstreckung der Wandteile 8a, 8b, abstehenden Stützteile 9a, 9b, ebenfalls mit den Aussparungen 14a und 14b an voneinander abgewandten Seiten angeordnet. Anstelle von Verbindungsbolzen 12 werden die beiden Stützteile 9a und 9b durch einen Spannring 27 zusammengehalten. Gegebenenfalls kann nach Anbringen der Schweißnaht 15 der Spannring 27 auch abgenommen und auch außen eine zusätzliche Schweißnaht 28 an der Stoßstelle der beiden Außenränder 26 der beiden Einzelsegmente 2a und 2b angebracht werden.

Während die Wandteile 8a aus insbesondere Aluminiumblech bestehen, wird für die Stützteile 9a, 9b, stranggepreßtes Profilmaterial aus Aluminium verwendet, dessen Wandstärke wesentlich dicker ist als die Wandstärke der Wandteile 8a, 8b.

Anstelle der äußeren Schweißnaht 28 kann auch ein Dichtungsring zwischen dem Spannring 27 und den beiden Stützteilen 9a, 9b, angeordnet sein.

Die Verwendung stranggepreßten Profilmaterials für die gebogenen Stützteile 9 mit sich entsprechend derer Länge hinziehenden rinnenförmigen Aussparung 14 hat den zusätzlichen Vorteil, daß das Ausrichtwerkzeug 16 längs dieser rinnenförmigen Aussparung 14 verschoben werden kann, um schrittweise Ausrichtbewegungen des einen Einzelelements 2 in bezug zum benachbarten Einzelsegment 2 zu veranlassen. Selbstverständlich können auch mehrere Ausrichtwerkzeuge in ein und derselben rinnenförmigen Aussparung 14 eingehakt werden, so daß inbesondere bei größeren und schwe ren Einzelsegmenten oder aus Einzelsegmenten schon zusammenmontierten Behälterteilen mehrere Bedienungspersonen solche Ausrichtwerkzeuge insbesondere gleichzeitig betätigen und das Ausrichten besorgen. Es versteht sich, daß anstelle manueller Bedienung auch eine maschinelle Bedienung von Ausrichtwerkzeugen möglich ist.

Die Wandteile 8 bilden nicht nur den im wesentlichen zylinderförmigen Behältermantel bzw. Hauptteil, sondern können mit den Stützteilen 9 auch zum Zusammenbau des Auslauftrichters 7 und des Behälterdaches 100 als Einzelsegmente 2 mit dann entsprechend abgewandelter Form ausgebildet sein.

Die Erfindung ist jedoch keineswegs auf terrestrische Anwendungen beschränkt, sondern kann beispielsweise auch zum Zusammenbau von Behälter- oder Stützteilen unter Wasser, beispielsweise von Bauteilen von Bohrinseln, oder im exterrestrischen Raum, beispielsweise zum Montieren von Raumstationen Anwendung finden.

## Patentansprüche

1. Verfahren zur Herstellung von Großraumbehältern, bei denen vorgefertigte Einzelsegmente, welche je einen Teil der Behälterwand bilden und an mindestens einem Rand mit einem abstehenden Stützteil versehen sind, längs der Stützteile aneinandergefügt, gegenseitig ausgerichtet und miteinander an den Stützteilen verbunden werden, dadurch gekennzeichnet,
daß
a) Einzelsegmente (2) mit solchen Stützteilen (9) verwendet und aneinandergefügt werden, die mindestens eine von außen zugängige Aussparung (14) aufweisen;
b) ein Ausrichtwerkzeug (16) mit einem Halteorgan (23) in die Aussparung (14) des einen Einzelsegments (2) eingesetzt und mit einem Anlageorgan (20) an das angefügte Einzelsegment (2) angelegt wird und
c) das Ausrichtwerkzeug (16) bis zur Ausrichtung der aneinandergefügten Einzelsegmente (2) unter Entlanggleiten bzw. Abwälzen an einer Oberfläche (30) des einen Einzelsegments (2) dieses in bezug zum anderen Einzelsegment (2) ausrichtet.

2. Verfahren nach Anspruch 1, dadurch gekennzeichnet,
daß das Anlegeorgan (20) an die äußere Mantel- bzw. Oberfläche (30) des Einzelsegments (2) angelegt und dort abgewälzt wird.

3. Verfahren nach Anspruch 1 oder 2, dadurch gekennzeichnet,
daß das Halteorgan (23) in eine sich entlang des als Flansch ausgebildeten Stützteils (9) erstreckende, rinnenförmige Aussparung (14) eingesetzt wird.

4. Ausrichtwerkzeug zum Ausrichten von zu einem Großraumbehälter aneinanderfügbaren und miteinander verbindbaren Einzelsegmenten, insbesondere zur Durchführung des Verfahrens nach einem der Ansprüche 1 -3,
gekennzeichnet durch ein Halteorgan (23) zum Einsetzen in eine Aussparung (14) eines Stützteils (9) eines Einzelsegments (2) und mit einem Anlageorgan (20) zum Anlegen an eine Oberfläche (30) eines benachbarten Einzelsegments (2) in einer solchen Anordnung, daß mindestens das Anlageorgan (20) in bezug zur Aussparung (14) schwenkbar ist.

5. Ausrichtwerkzeug nach Anspruch 4, dadurch gekennzeichnet,
daß das Anlageorgan (20) als Rolle oder als Rollen ausgebildet ist.

6. Ausrichtwerkzeug nach Anspruch 4 oder 5, dadurch gekennzeichnet,
daß das Halteorgan (23) als Haken ausgebildet ist.

7. Ausrichtwerkzeug nach einem der Ansprüche 4 - 6, dadurch gekennzeichnet,
daß das Halteorgan (23) an einen Träger (17) angelenkt ist, an dem das Anlageorgan (20) befestigt ist.

8. Ausrichtwerkzeug nach einem der Ansprüche 4 - 7, dadurch gekennzeichnet,
daß am Träger (17) ein Handgriff (18) angreift.

9. Zur Herstellung von Großraumbehältern dienendes Einzelsegment, das einen einem Wandbereich des Behälters entsprechenden Wandteil und mindestens einen von diesem am Rand abstehenden Stützteil aufweist, mit dem es mit einem anderen Einzelsegment unter Verwendung eines Verbindungsmittels verbindbar ist, dadurch gekennzeichnet,
daß der Stützteil (9) eine Aussparung (14) aufweist, welche von der Seite zugängig ist, die dem Rand (26) abgewandt ist und welche sich längs des gesamten Stützteilrandes (26) hinzieht.

10. Einzelsegment nach Anspruch 9, dadurch gekennzeichnet, daß als Stützteil (9) ein stranggepreßter Profilstab verwendet ist.

11. Einzelsegment nach Anspruch 10, dadurch gekennzeichnet, daß der stranggepreßte Stützteil (9) gebogen und mit dem aus Blech bestehenden Wandteil (8) verschweißt ist.
